# EUROPÄISCHE PATENTSCHRIFT

(11) **EP 1 382 781 B1**
(45) Veröffentlichungstag und Bekanntmachung des Hinweises auf die Patenterteilung: **08.10.2008**
(21) Anmeldenummer: 03102054.8
(22) Anmeldetag: 09.07.2003
(51) Int. Cl.: E05B 15/02, E05B 15/10

(54) **Schliessblech für Rollfallen**
Striker plate for roller latch bolt
Gâche pour un pêne demi-tour à rouleau

(30) Priorität: 19.07.2002 DE 20211025 U; 31.07.2002 DE 20211766 U
(43) Veröffentlichungstag der Anmeldung: 21.01.2004
(73) Patentinhaber: KFV Karl Fliether GmbH & Co. KG, 42551 Velbert (DE)
(72) Erfinder: Schmitz, Martin, 51067, Köln (DE); Gützloe, Alexander, 42551, Velbert (DE)

(56) Entgegenhaltungen:
- EP-A1- 0 801 191
- DE-A1- 2 263 702
- DE-A1- 2 921 201
- DE-U1- 20 009 522
- DE-U1- 20 204 712
- DE-U1- 29 812 639
- US-A- 1 886 494
- US-A- 2 581 606
- US-A- 2 946 612

## Beschreibung

Die Erfindung betrifft ein Schliessblech für Rollfallen, mit einer der Rollfalle zugeordneten Öffnung nach dem Oberbegriff des Anspruchs 1.

Um eine Tür in der Verschlusslage festzuhalten, sind Rollfallenschlösser mit einer Rollfalle bekannt, welche bei die Verschlusslage einnehmender Tür in die Öffnung des Schliessbleches eintaucht. Beiderseits der Öffnung für die Rollfalle kann das Schliessblech Gleitlappen ausbilden, auf welche die Rollfalle beim Schliessen der Tür auftrifft. Es handelt sich dabei also um Sonderformen von Schliessblechen. Auch sind Schliessbleche in gerader Ausführung bekannt. Wichtig ist es, dass bei diesen Ausgestaltungen auf eine besonders genaue Einhaltung der Toleranzen geachtet werden muss.

Aus der DE 2263702 A1 ist eine Zarge mit einer Riegeleintrittsöffnung bekannt. Die Riegeleintrittsöffnung ist über ein Einsatzteil auskleidbar, welches die Öffnungs-Innenwände umgreift und mit Erhebungen die Öffnungsränder hinterfasst.

Die DE 20204712 U1 offenbart ein Schließblech, bei dem ein Einsatzteil für eine keilförmige Falle in einer Riegeleintrittöffnung durch Rastnocken festlegbar ist. Die Rastnocken sind dabei nahe einem Rand des Einsatzteils im Abstand von einem Kragen angebracht, der etwa der Materialstärke des die Riegeleintrittsöffnung aufweisenden Schließblechs entspricht. Eine ähnliche Ausgestaltung findet sich in der DE 29812639 U1.

Dem Gegenstand der Erfindung liegt die Aufgabe zugrunde, ein gattungsgemässes Schliessblech für Rollfallen anzugeben, welches sich neben einer Erhöhung des Gebrauchswertes durch eine einfache Montage auszeichnet.

Diese Aufgabe ist zunächst und im Wesentlichen bei einem Schliessblech mit den Merkmalen des kennzeichnenden Teils des Anspruchs 1 gelöst.

Um das Einsatzteil gegen Herausziehen aus der Öffnung zu sichern, sind zwei einander gegenüberliegenden Öffnungsinnenwänden zugeordnete Befestigungsflanken des Einsatzteiles vorgesehen, von welchen Klipszungen abragen zum Hintergreifen der Schliessblech-Rückenfläche. Um das Einsatzteil unterschiedlich dicken Schliessblechen zuordnen zu können, weisen die Klipszungen mit unterschiedlichem Abstand zum Rahmen liegende Klipsenden auf. Für eine gute Halterung sorgt die Tatsache, dass verschieden lange Klipszungen sich abwechseln, so dass eine weitgehend gleiche Halterungskraft von den Befestigungsflanken ausgeht. Stabilisierend wirkt sich auch die Massnahme aus, dass die Befestigungsflanken einem kastenförmigen Fortsatz zugeordnet sind. Schliesslich ist ein vorteilhaftes Merkmal der Erfindung noch darin zu sehen, dass der kastenförmige Fortsatz gitterartig angeordnete Versteifungsrippen aufweist. Dies erlaubt es, das Einsatzteil materialsparend herzustellen. Die gitterartig angeordneten Versteifungsrippen stabilisieren den kastenförmigen Fortsatz. Gleichzeitig wird durch die gitterartig angeordneten Versteifungsrippen auch der Hohlraum geschaffen, in welchen die Klipszungen beim Montieren des Einsatzteiles ausweichen können. Das bedeutet, dass jedem Gitterraum eine Klipszunge zugeordnet ist.

Ein Ausführungsbeispiel der Erfindung wird nachstehend anhand der Zeichnungen erläutert. Es zeigt
- Fig. 1: in perspektivischer Darstellung ein mit einem Einsatzteil ausgerüstetes Schliessblech,
- Fig. 2: eine der Fig. 1 entsprechende Darstellung, jedoch vor dem Einstekken des Einsatzteiles in die Öffnung des Schliessbleches,
- Fig. 3: eine Unteransicht des Einsatzteiles, und zwar mit Blick auf den kastenförmigen, Versteifungsrippen aufweisenden Fortsatz,
- Fig. 4: eine klappfigürliche Darstellung der Fig. 3,
- Fig. 5: eine Draufsicht auf das Einsatzteil, und zwar mit Blick auf die Mulde,
- Fig. 6: in stark vergrösserter Darstellung den Schnitt nach der Linie VI-VI in Fig. 4 bei Einsatz eines Schliessbleches mit einer Schliessblechdicke von 3 mm und
- Fig. 7: den Schnitt nach der Linie VII-VII in Fig. 4, wobei ein Schliessblech mit einer Dicke von 2 mm das Einsatzteil in der Öffnung aufnimmt.

Mit der Ziffer 1 ist als Ganzes ein Schliessblech bezeichnet. Es besteht aus einem Flachstahlzuschnitt entsprechender Länge. Das Schliessblech 1 besitzt Durchtrittslöcher 2 für Befestigungsschrauben, um das Schliessblech 1 an einem Türrahmen festlegen zu können. In dem Schliessblech 1 sind zwei hintereinander angeordnete Öffnungen 3, 4 vorgesehen. Die Öffnung 3 dient zum Eintritt eines Riegels eines nicht dargestellten, zugehörigen Rollfallenschlosses, während die Öffnung 4 unter Einbezug eines Einsatzteiles 5 mit einer in den Fig. 6 und 7 strichpunktiert angedeuteten Rollfalle 6 zusammenwirkt. Sowohl die Öffnung 3 als auch die Öffnung 4 haben vorzugsweise einen rechteckigen Grundriss derart, dass die grössere Länge in Längsrichtung des Schliessbleches 1 verläuft.

Der Flächengrösse der Öffnung 4 ist ein kastenförmiger Fortsatz 7 des Einsatzteiles 5 angepasst. Überragt wird der Fortsatz 7 von einem rahmenförmig umlaufenden Rand 8, welcher eine schräg in die Schliessblech-Frontfläche 9 auslaufende Keilfläche K ausbildet. Bei in die Öffnung 4 eingesetztem Einsatzteil liegt der Rand 8 flächig auf dieser Schliessblech-Frontfläche 9 auf, vergl. insbesondere Fig. 6 und 7.

Von der Frontseite des Einsatzteils 5 geht eine Mulde 10 aus mit einem konkav gewölbten Boden B. Die Spurlinie des Bodens B verläuft in Schliessblech-Längsrichtung. Sodann bildet der gewölbte Boden B mit der schrägen Keilfläche K einen randseitigen Scheitel S. Bezüglich des gewölbten Bodens B handelt es sich um eine Kreiszylinder-Innenfläche. Deren Zylinderachse A verläuft parallel zur Rollachse RA. Die Kreiszylinder-Innenfläche bzw. der Boden B hat einen Durchmesser D, welcher grösser ist als der Rollfallendurchmesser D1

Beim Ausführungsbeispiel sind den beiden einander gegenüberliegenden, in Schliessblech-Längsrichtung verlaufenden Öffnungsinnenwänden 4' Befestigungsflanken 11 des kastenförmigen Fortsatzes 7 zugeordnet. Von den Befestigungsflanken 11 ragen Klipszungen 12, 13 zum Hintergreifen der Schliessblech-Rückenfläche 14 ab. Wie insbesondere die Fig. 6 und 7 veranschaulichen, weisen die Klipszungen 12, 13 mit unterschiedlichem Abstand zum Rand 8 liegende Klipsenden 12' bzw. 13' auf. Das bedeutet, dass das Einsatzteil 5 für unterschiedliche Schliessblechdicken verwendbar ist. Gemäss Fig. 6 ist ein Schliessblech 1 gewählt, welches eine Dicke von etwa 3 mm aufweist. Dann kommen die Klipszungen 13 zum Einsatz. In Fig. 7 besitzt das Schliessblech 1' eine Dicke von etwa 2 mm. Die Rückenfläche dieses Schliessbleches 1' wird dann von den längeren Klipszungen 12 hintergriffen. Sowohl die Klipszungen 12 als auch die Klipszungen 13 besitzen Auflaufschrägen 15, welche das problemlose Einsetzen des Einsatzteiles 5 in die Öffnung 4 erlauben. Sobald die betreffenden Klipszungen 12 bzw. 13 in den Hintergriff getreten sind, liegt eine irreversible Verrastung des Einsatzteiles 5 vor.

Gegebenenfalls könnten auch an den Schmalflanken des Fortsatzes 7 Klipszungen vorgesehen sein.

Insbesondere aus Fig. 2 bis 4 geht hervor, dass verschieden lange Klipszungen 12, 13 sich abwechseln. Lediglich in der Mitte des Fortsatzes 7, was insbesondere aus Fig. 4 ersichtlich ist, sind zwei kürzere Klipszungen 13 nebeneinander angeordnet. Die Klipszungen in einer anderen Anordnung zu platzieren wäre jedoch auch möglich.

Fig. 3 veranschaulicht insbesondere, dass der kastenförmige Fortsatz 7 gitterartig angeordnete Versteifungsrippen 16, 17 ausbildet. Die Versteifungsrippen 17 verlaufen unterhalb der Spurlinie der Mulde 10 und sind in Längsrichtung hintereinander angeordnet, während die Versteifungsrippen 16 quer dazu angeordnet sind. Durch diese Gitterstruktur werden Freiräume F geschaffen, wobei jedem Freiraum je eine Klipszunge 12 bzw. 13 zugeordnet ist. Diese Freiräume gestatten die Ausweichverlagerung der Klipszungen 12 bzw. 13 beim Einstecken des Einsatzteiles 5 in die Öffnung 4. Sodann führt die Gitterstruktur zu einer Materialeinsparung und damit geringeren Herstellungskosten.

Beim Ausführungsbeispiel ist dargestellt, dass zwei unterschiedlich lange Klipszungen 12, 13 vorliegen. Es können damit zwei verschiedene Schliessblechstärken abgedeckt werden. Möglich ist es jedoch auch, noch mehr unterschiedlich lange Klipszungen vorzusehen, so dass weitere Schliessblechdicken berücksichtigt werden können.

Als Material für das Einsatzteil ist Kunststoff gewählt, welches in einer entsprechenden Spritzform die Gestalt des Einsatzteiles 5 erhält. Bezüglich des Kunststoffmateriales handelt es sich um ein solches, welches neben einer hohen Verschleissfestigkeit auch ein leises Schliessen der das Rollfallenschloss tragenden Tür gestattet. Aufgrund des konkaven Verlaufes der Mulde 10 hat die Rollfalle 6 stets das Bestreben, zum tiefsten Punkt der Mulde 10 zu gelangen, also der dortigen Spurlinie, welche den Versteifungsrippen 17 gegenüberliegt.

## Patentansprüche

1. Schließblech (1) für Rollfallen (6), mit einer der Rollfalle (6) zugeordneten Öffnung (4), und einem in die Öffnung (4) eingesetzten Einsatzteil (5), welches eine Mulde (10) zur Abstützung der Rollfalle (6) ausbildet,
bei dem zwei einander gegenüberliegenden Öffnungs-Innenwänden (4') zugeordnete Befestigungsflanken (11) des Einsatzteils (5) vorgesehen sind, von welchem Klipszungen (12, 13) abragen zum Hintergreifen der Schließblech-Rückenfläche (14),
**dadurch gekennzeichnet,**
**dass** die Klipszungen (12, 13) mit unterschiedlichem Abstand zum Rahmen (8) des Einsatzteils (5) liegende Klipsenden (12', 13') aufweisen.

2. Schließblech nach Anspruch 1,
**dadurch gekennzeichnet,**
**dass** verschieden lange Klipszungen (12, 13) sich abwechseln.

3. Schließblech nach einem der Ansprüche 1 oder 2,
**dadurch gekennzeichnet,**
**dass** die Befestigungsflanken (11) einem kastenförmigen Fortsatz (7) zugeordnet sind.

4. Schließblech nach einem der Ansprüche 1 bis 3,
**dadurch gekennzeichnet,**
**dass** die Befestigungsflanken (11) einem kastenförmigen Fortsatz (7) zugeordnet sind wobei der kastenförmige Fortsatz (7) gitterartig angeordnete Versteifungsrippen (16, 17) aufweist.

## Claims

1. Strike plate (1) for roller latches (6), with an opening (4) assigned to the roller latch (6), and an insert part (5) which is inserted into the opening (4) and forms a hollow (10) for supporting the roller latch (6), in which two fastening flanks (11) of the insert part (5) assigned to opposing opening inner walls (4') are provided from which snap tongues (12, 13) project for engagement behind the strike plate rear surface (14),
**characterized in that**
the snap tongues (12, 13) have snap ends (12', 13') located at varying distances to the frame (8) of the insert part (5).

2. Strike plate according to Claim 1,
**characterized in that**
snap tongues (12, 13) of varying lengths alternate.

3. Strike plate according to one of Claims 1 or 2,
**characterized in that**
the fastening flanks (11) are assigned to a box-type extension (7).

4. Strike plate according to one of Claims 1 to 3,
**characterized in that**
the fastening flanks (11) are assigned to a box-type extension (7), wherein the box-type extension (7) has reinforcing ribs (16, 17) arranged in a grid-like manner.

## Revendications

1. Gâche (1) pour pêne à rouleau (6), avec une ouverture (4) associée au pêne à rouleau (6) et une pièce intercalaire (5) insérable dans l'ouverture (4), qui forme une cavité (10) pour soutenir le pêne à rouleau (6),
dans laquelle sont prévus des flancs de fixation (11) de la pièce intercalaire (5), associés à deux parois intérieures (4') de l'ouverture opposées l'une à l'autre, desquels font saillie des languettes d'encliquetage (12, 13) pour s'agripper derrière la surface arrière (14) de la gâche,
**caractérisée en ce que** les languettes d'encliquetage (12, 13) présentent des extrémités d'encliquetage (12', 13') situées à une distance différente du cadre (8) de la pièce intercalaire (5).

2. Gâche selon la revendication 1, **caractérisée en ce que** des languettes d'encliquetage (12, 13) de longueur différente alternent.

3. Gâche selon l'une des revendications 1 ou 2, **caractérisée en ce que** les flancs de fixation (11) sont associés à un appendice en forme de caisson (7).

4. Gâche selon l'une des revendications 1 à 3, **caractérisée en ce que** les flancs de fixation (11) sont associés à un appendice en forme de caisson (7), l'appendice en forme de caisson (7) présentant des nervures de raidissement (16, 17) en forme de grille.
